# EUROPÄISCHE PATENTSCHRIFT

(11) **EP 3 916 239 B1**
(45) Veröffentlichungstag und Bekanntmachung des Hinweises auf die Patenterteilung: **13.03.2024**
(21) Anmeldenummer: 21172988.4
(22) Anmeldetag: 10.05.2021
(51) Int. Cl.: F04D 29/28, F04D 29/30

(54) **GEBLÄSERAD MIT DREIDIMENSIONAL GEKRÜMMTEN LAUFRADSCHAUFELN**
FAN WHEEL WITH THREE-DIMENSIONALLY CURVED IMPELLER BLADES
ROUE DE SOUFFLERIE POURVU DE PALES DE ROTOR COURBÉES TRIDIMENSIONNELLES

(30) Priorität: 28.05.2020 DE 102020114387
(43) Veröffentlichungstag der Anmeldung: 01.12.2021
(73) Patentinhaber: ebm-papst Mulfingen GmbH & Co. KG, 74673 Mulfingen (DE)
(72) Erfinder: GEBERT, Daniel, 74613 Öhringen (DE)
(74) Vertreter: Staeger & Sperling Partnerschaftsgesellschaft mbB

(56) Entgegenhaltungen:
- EP-A1- 2 275 689
- EP-A1- 2 910 793
- EP-A1- 2 921 711
- US-A1- 2014 062 232

## Beschreibung

Die Erfindung betrifft ein Gebläserad mit dreidimensional gekrümmten Laufradschaufeln.

Aus dem Stand der Technik sind Gebläseräder mit gegenüber der Drehrichtung vorwärtsgekrümmten oder rückwärtsgekrümmten Laufradschaufeln sowie gegenüber der Rotationsachse des Gebläserads gekrümmten Laufradschaufeln bekannt, beispielsweise aus der Druckschrift DE 10 2017 114 679 A1. Weiterer Stand der Technik im vorliegenden technischen Gebiet ist beispielsweise in den Druckschriften EP 2 275 689 A1, EP 2 921 711 A1, EP 2 910 793 A1 und US 2014/062232 A1 offenbart.

Das vorliegend vorgestellte Gebläserad dient zum Einsatz bei volumenstromleitenden Elementen, z.B. sogenannten Air Handling Units, im Bereich der Lüftungs- und Klimatechnik. Dabei spielen die Festigkeit und insbesondere die Drehzahlfestigkeit eine entscheidende Rolle. Ein kritischer Punkt ist die Materialbeanspruchung am Übergang zwischen der jeweiligen Laufradschaufel des Gebläserads und der Bodenscheibe und/oder der Deckscheibe. Zur Sicherstellung der Drehzahlfestigkeit werden im Stand der Technik häufig Radien im Übergangsbereich vorgesehen.

Der Erfindung liegt die Aufgabe zugrunde, die bisherigen Lösungen der Gebläseräder hinsichtlich ihres Wirkungsgrades, der Geräuschentwicklung und der Ermöglichung noch höherer Drehzahlen weiter zu optimieren.

Diese Aufgabe wird durch die Merkmalskombination gemäß Patentanspruch 1 gelöst.

Erfindungsgemäß wird ein Gebläserad mit einer Bodenscheibe, einer Deckscheibe und um eine Rotationsachse des Gebläserads angeordneten Laufradschaufeln vorgeschlagen, die sich jeweils über eine Schaufellänge von einer Schaufelvorderkante zu einer Schaufelhinterkante erstrecken. Die Laufradschaufeln sind dabei aufgeteilt in einen Vorderabschnitt, der sich ausgehend von der Schaufelvorderkante in Richtung der Schaufelhinterkante erstreckt, einen Hinterabschnitt, der sich ausgehend von der Schaufelhinterkante in Richtung der Schaufelvorderkante erstreckt, und einen Übergangsabschnitt, der einen Übergang zwischen dem Vorderabschnitt und dem Hinterabschnitt bildet. Die Laufradschaufeln in dem Vorderabschnitt und dem Hinterabschnitt sind im Verlauf von der Bodenscheibe zur Deckscheibe entgegengesetzt gekrümmt ausgebildet.

Die Erfindung ist ferner dadurch gekennzeichnet, dass die Laufradschaufeln in dem Vorderabschnitt und dem Hinterabschnitt gegenüber einer kürzesten Verbindung zwischen der Bodenscheibe und der Deckscheibe entgegengesetzt, insbesondere dreidimensional gekrümmt ausgebildet sind.

In einer vorteilhaften Ausgestaltung sind die Laufradschaufeln bogenförmig gekrümmt ausgebildet. Der Bogenverlauf erfolgt vorzugsweise bei einem konstanten oder im Wesentlichen konstanten Bogenradius.

Günstig ist ferner eine Ausgestaltung des Gebläserads, bei der sich der Vorderabschnitt über mindestens 5%, vorzugsweise über 10-40% der Schaufellänge erstreckt. In gleicher Weise ist es von Vorteil, dass sich der Hinterabschnitt über mindestens 5%, vorzugsweise über 10-40% der Schaufellänge erstreckt.

Bei dem Gebläserad verbindet der Übergangsabschnitt den Vorderabschnitt und den Hinterabschnitt. Insbesondere erfolgt der Übergang dabei in einem stetigen Verlauf entlang der Schaufellänge. Der Wechsel der Krümmung des Vorderabschnitts und den Hinterabschnitts, d.h. die entgegengesetzte Krümmung im Vorderabschnitt und den Hinterabschnitt wird im Übergangsabschnitt vorzugsweise durch einen gleichförmigen Verlauf realisiert.

Die strömungstechnisch vorteilhaft erfindungsgemäße Ausführung des Gebläserads sieht vor, dass der Vorderabschnitt zur Rotationsachse hin und der Hinterabschnitt von der Rotationsachse weg gekrümmt ausgebildet ist.

Bei dem Gebläserad weist die Bodenscheibe zudem vorzugsweise eine Nabe auf, an der die Laufradschaufeln befestigt oder ausgebildet sind. Die Nabe bildet eine Schnittstelle zum Motor und ist entweder einstückig durch die Bodenscheibe gebildet oder daran angeordnet.

Ferner weist das Gebläserad die Deckscheibe auf, welche axiale Schaufelstirnkanten der Laufradschaufeln zumindest abschnittsweise, insbesondere vollständig überdeckt. Die Deckscheibe bildet dann die axiale Ansaugöffnung des Gebläserads.

Eine Weiterbildung des Gebläserads ist dadurch gekennzeichnet, dass die Laufradschaufeln gegenüber einem Außenradius der Bodenscheibe radial einwärts in einem Abstand (R) an der Bodenscheibe enden, der mindestens 5% eines Gesamtdurchmessers (D) der Bodenscheibe bestimmt, so dass gilt R/D>0,05, ein weiter bevorzugter Bereich liegt zwischen 5-25%, weiter bevorzugt zwischen 10-15%. Die Laufradschaufeln enden mithin deutlich zurückversetzt zum radialen Außenrand der Bodenscheibe, so dass die Strömung über eine längere Strecke an der Bodenscheibe anliegt.

Ferner ist in einem Ausführungsbeispiel das Gebläserad dadurch gekennzeichnet, dass die Bodenscheibe an ihrem radialen Außenrandabschnitt einen elliptischen Querschnitt aufweist, so dass ihr radialer Außenrand parallel oder im Wesentlichen parallel zur Rotationsachse verläuft.

Die Deckscheibe weist in einer exemplarischen Ausgestaltung zudem einen radial innen liegenden Abschnitt auf, der eine axiale Erstreckung parallel zur Rotationsachse bestimmt. An dem sich axial erstreckenden Abschnitt liegen die Laufradschaufeln nicht an. Die Deckscheibe verläuft dann weiter in insbesondere radialer Richtung und überstreckt daran anliegend die Laufradschaufeln.

Ferner ist eine Ausgestaltung der Deckscheibe vorteilhaft, bei der sie in einem seitlichen Querschnitt gesehen einen zumindest abschnittsweise gekrümmten Verlauf aufweist und an ihrem radialen Außenrandabschnitt einen axialen Richtungswechsel bestimmt.

Bei dem Gebläserad ist in einer vorteilhaften Ausführung ferner vorgesehen, dass sich die Laufradschaufeln von der Schaufelvorderkante zur Schaufelhinterkante jeweils nach radial außen und um die Rotationsachse erstrecken. Die Laufradschaufeln sind mithin gegenüber der Drehrichtung vorwärtsgekrümmt oder rückwärtsgekrümmt.

Das erfindungsgemäße Gebläserad ist insbesondere ausgebildet als Radiallaufrad oder Diagonallaufrad. Vorzugsweise ist das Gebläserad aus einem Stück, insbesondere aus Kunststoff gefertigt. Die Nutzung von mehrteiligen Laufrädern aus Metall, insbesondere aus Blech ist jedoch ebenfalls möglich.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine erste perspektivische Ansicht eines Gebläserads in einer Ausführung als Radiallaufrad;
- Fig. 2: eine zweite perspektivische Ansicht des Gebläserads aus Figur 1;
- Fig. 3: eine erste perspektivische Schnittansicht des Gebläserads aus Figur 1;
- Fig. 4: eine zweite perspektivische Schnittansicht des Gebläserads aus Figur 1.

Die Figuren 1 und 2 zeigen perspektivische Ansichten des Gebläserads 1 in einer Ausführung als einstückiges Radiallaufrad mit einer Bodenscheibe 4, einer die Ansaugöffnung 25 bestimmenden Deckscheibe 3 und zwischen der Bodenscheibe 4 und der Deckscheibe 3 in einem Schaufelkranz um die Rotationsachse RA rückwärtsgekrümmt angeordnete Laufradschaufeln 2.

Die Laufradschaufeln 2 verlaufen von einer durch die Bodenscheibe 4 gebildete Nabe 9 von ihrer einlassseitigen Schaufelvorderkante 5 in Umfangsrichtung und nach radial außen bis zu ihrer auslassseitigen Schaufelhinterkante 6. Die Deckscheibe 3 überstreckt die axialen Stirnkanten der Laufradschaufeln 2 vollständig. Im Betrieb wird die Strömung axial durch die Ansaugöffnung 25 angesaugt und radial durch die zwischen den Laufradschaufeln 2 gebildeten Kanäle ausgeblasen.

Bezugnehmend auf die Figuren 3 und 4 ist die Geometrie der Laufradschaufeln 2 verständlich zu erfassen. Über die jeweilige Schaufellänge von der Schaufelvorderkante 5 zur Schaufelhinterkante 6 weist jede der Laufradschaufeln drei Abschnitte auf, nämlich den Vorderabschnitt 10, der sich ausgehend von der Schaufelvorderkante 5 in Richtung der Schaufelhinterkante 6 erstreckt, den Hinterabschnitt 12, der sich ausgehend von der Schaufelhinterkante 6 in Richtung der Schaufelvorderkante 5 erstreckt, und den Übergangsabschnitt 11, der den Übergang zwischen dem Vorderabschnitt 10 und dem Hinterabschnitt 12 bildet. Der Vorderabschnitt 10 ist durch den Schnitt in Figur 3, der Hinterabschnitt durch den Schnitt in Figur 4 gut zu erkennen. Im Vorderabschnitt 10 und im Hinterabschnitt 12 sind die Laufradschaufeln 2 im Verlauf von der Bodenscheibe 4 zur Deckscheibe 3 gegenüber der Rotationsachse RA entgegengesetzt bogenförmig dreidimensional gekrümmt ausgebildet. Die jeweils kürzeste Verbindung zwischen Bodenscheibe 4 und Deckscheibe 3 ist durch die Geraden 8, 8' angedeutet, so dass die Krümmung besser zu erfassen ist. Dabei erfolgt die bogenförmige Krümmung so, dass die Laufradschaufeln 2 in dem Vorderabschnitt 10 und dem Hinterabschnitt 12 entgegengesetzt dreidimensional gekrümmt ausgebildet sind, wobei die Krümmung bei dem gezeigten Ausführungsbeispiel im Vorderabschnitt 10 zur Rotationsachse hin (siehe Figur 3) und im Hinterabschnitt 12 von der Rotationsachse weg (siehe Figur 4) erfolgt. Die Krümmung hin zur und weg von der Rotationsachse RA kann jedoch genauso umgekehrt erfolgen. Die Laufradschaufeln 2 gehen sowohl in die Bodenscheibe 4 als auch in die Deckscheibe 3 jeweils schräg zur Rotationsachse über. Zusammen mit der Bodenscheibe 4 bilden die Laufradschaufeln 2 somit im seitlichen Querschnitt jeweils V-förmige Anschlussbereiche 18, 18' im Vorderabschnitt 10 und Hinterabschnitt 12, wobei der Öffnungswinkel zwischen der jeweiligen Laufradschaufel 2 und der Bodenscheibe 4 des Anschlussbereichs 18' im Hinterabschnitt 12 deutlicher geringer ist als derjenige des Anschlussbereichs 18 im Vorderabschnitt 10.

Der Vorderabschnitt 10 und der Hinterabschnitt 12 erstrecken sich jeweils über ca. 30% der gesamten Schaufellänge, der dazwischen liegende Übergangsabschnitt 11 bestimmt den Rest. Dabei weist der Übergangsabschnitt 11 entlang der Schaufellänge einen stetigen Verlauf auf, so dass der Richtungswechsel der Krümmung der Laufradschaufeln 2 vom Vorderabschnitt 10 zum Hinterabschnitt 12 entlang der Schaufellänge gleichförmig über die gesamte axiale Höhe der Laufradschaufeln 2 und ohne Sprung erfolgt.

Bezugnehmend auf die Figuren 1 und 3 ist zu erkennen, dass die Laufradschaufeln 2 gegenüber dem Außenradius, d.h. dem äußersten Rand der Bodenscheibe 4 deutlich radial zurückgesetzt angeordnet sind bzw. enden. Figur 1 zeigt diesbezüglich den Abstand R zwischen der Schaufelhinterkante 6 und dem Außenradius der Bodenscheibe 4. Im Verhältnis zum maximalen Gesamtdurchmessers D der Bodenscheibe ist der Abstand R so festgelegt, dass das Verhältnis R/D=0,13 ist.

Zudem sind sowohl die Deckscheibe 3 als auch die Bodenscheibe 4 speziell geformt. Die Deckscheibe 3 weist von radial innen nach radial außen gesehen zunächst den Abschnitt 21 auf, der sich axial parallel zur Rotationsachse RA erstreckt und die Ansaugöffnung 25 bestimmt. Daran schließt sich im seitlichen Querschnitt gesehen ein die Laufradschaufeln 2 überdeckender bogenförmig gekrümmter Verlauf an, der im radialen Außenrandabschnitt 23 wie eine Winglet wieder in die axiale Richtung parallel zur Rotationsachse RA übergeht. Die Deckscheibe 3 vollzieht über ihre Radialerstreckung mithin einen vollständigen axialen Richtungswechsel. Der Außenrandabschnitt 23 liegt angrenzend zu den Laufradschaufeln 2, wie es in Figur 4 zu erkennen ist.

Die Bodenscheibe 4 hat an ihrem radialen Außenrandabschnitt 22 einen elliptischen Querschnitt und geht von einer Erstreckung nach radial außen in eine Axialerstreckung über so dass der radiale Außenrand der Bodenscheibe 4 parallel oder im Wesentlichen parallel zur Rotationsachse RA verläuft.

Die Erfindung beschränkt sich in ihrer Ausführung nicht auf das vorstehend angegebene Ausführungsbeispiel. Die Erfindung wird jedoch durch die beigefügten Ansprüche eingeschränkt.

Auch können alternative Formen an Bodenscheiben und/oder Deckscheiben verwendet werden.

## Patentansprüche

1. Gebläserad (1) mit einer Bodenscheibe (4), einer Deckscheibe (3) und um eine Rotationsachse (RA) des Gebläserads (1) angeordneten Laufradschaufeln (2), die sich jeweils über eine Schaufellänge von einer Schaufelvorderkante (5) zu einer Schaufelhinterkante (6) erstrecken, wobei die Laufradschaufeln (2) aufgeteilt sind in einen Vorderabschnitt (10), der sich ausgehend von der Schaufelvorderkante (5) in Richtung der Schaufelhinterkante (6) erstreckt, einen Hinterabschnitt (12), der sich ausgehend von der Schaufelhinterkante (6) in Richtung der Schaufelvorderkante (5) erstreckt, und einen Übergangsabschnitt (11), der einen Übergang zwischen dem Vorderabschnitt (10) und dem Hinterabschnitt (12) bildet, und wobei die Laufradschaufeln (2) im Verlauf von der Bodenscheibe (4) zur Deckscheibe (3) in dem Vorderabschnitt (10) und dem Hinterabschnitt (12) entgegengesetzt gekrümmt ausgebildet sind,
**dadurch gekennzeichnet, dass** die Laufradschaufeln (2) in dem Vorderabschnitt (10) und dem Hinterabschnitt (12) gegenüber einer kürzesten Verbindung zwischen der Bodenscheibe (4) und der Deckscheibe (3) entgegengesetzt gekrümmt ausgebildet sind, und dass der Vorderabschnitt (10) zur Rotationsachse (RA) hin und der Hinterabschnitt (12) von der Rotationsachse (RA) weg gekrümmt ausgebildet sind.

2. Gebläserad nach Anspruch 1, **dadurch gekennzeichnet, dass** die Laufradschaufeln (2) bogenförmig gekrümmt ausgebildet sind.

3. Gebläserad nach einem der vorigen Ansprüche, **dadurch gekennzeichnet, dass** sich der Vorderabschnitt (10) über mindestens 5%, insbesondere über 10-40% der Schaufellänge erstreckt.

4. Gebläserad nach einem der vorigen Ansprüche, **dadurch gekennzeichnet, dass** sich der Hinterabschnitt (12) über mindestens 5%, insbesondere über 10-40% der Schaufellänge erstreckt.

5. Gebläserad nach einem der vorigen Ansprüche, **dadurch gekennzeichnet, dass** der Übergangsabschnitt (11) einen stetigen Verlauf entlang der Schaufellänge aufweist.

6. Gebläserad nach einem der vorigen Ansprüche, **dadurch gekennzeichnet, dass** die Bodenscheibe (4) eine Nabe (9) des Gebläserads (1) aufweist oder ausbildet, welche eine Schnittstelle zu einem Motor bildet und an der die Laufradschaufeln (2) befestigt oder ausgebildet sind.

7. Gebläserad nach einem der vorigen Ansprüche, **dadurch gekennzeichnet, dass** die Deckscheibe (3) axiale Schaufelstirnkanten der Laufradschaufeln (2) zumindest abschnittsweise, insbesondere vollständig überdeckt.

8. Gebläserad nach einem der vorigen Ansprüche, **dadurch gekennzeichnet, dass** die Laufradschaufeln (2) gegenüber einem Außenradius der Bodenscheibe (4) radial einwärts in einem Abstand (R) an der Bodenscheibe (4) enden, der mindestens 5% eines Gesamtdurchmessers (D) der Bodenscheibe bestimmt, insbesondere 5-25% und vorzugsweise 10-15%, so dass gilt R/D>0,05, insbesondere 0,05≤R/D≤0,25 und vorzugsweise 0,10≤R/D≤0,15.

9. Gebläserad nach einem der vorigen Ansprüche, **dadurch gekennzeichnet, dass** die Bodenscheibe (4) an ihrem radialen Außenrandabschnitt (22) einen elliptischen Querschnitt aufweist, so dass ihr radialer Außenrand parallel oder im Wesentlichen parallel zur Rotationsachse (RA) verläuft.

10. Gebläserad nach einem der vorigen Ansprüche, **dadurch gekennzeichnet, dass** die Deckscheibe (3) einen radial innen liegenden Abschnitt (21) aufweist, der eine axiale Erstreckung parallel oder im Wesentlichen parallel zur Rotationsachse (RA) aufweist.

11. Gebläserad nach einem der vorigen Ansprüche, **dadurch gekennzeichnet, dass** die Deckscheibe (3) in einem seitlichen Querschnitt gesehen einen gekrümmten Verlauf aufweist und an ihrem radialen Außenrandabschnitt (23) einen axialen Richtungswechsel bestimmt.

12. Gebläserad nach einem der vorigen Ansprüche, **dadurch gekennzeichnet, dass** sich die Laufradschaufeln (2) von der Schaufelvorderkante (5) zur Schaufelhinterkante (6) jeweils nach radial außen und um die Rotationsachse (RA) erstrecken.

13. Gebläserad nach einem der vorigen Ansprüche, ausgebildet als einstückiges Radiallaufrad oder Diagonallaufrad.

## Claims

1. A fan wheel (1) with a bottom disc (4), a cover disc (3) and impeller blades (2) arranged around a rotation axis (RA) of the fan wheel (1), which blades in each case extend over a blade length from a blade leading edge (5) to a blade trailing edge (6), wherein the impeller blades (2) are divided into a front section (10) which extends proceeding from the blade leading edge (5) in the direction of the blade trailing edge (6), a rear section (12) which extends proceeding from the blade trailing edge (6) in the direction of the blade leading edge (5), and a transition section (11) which forms a transition between the front section (10) and the rear section (12), and wherein the impeller blades (2) are formed with opposite curvature in the course from the bottom disc (4) to the cover disc (3) in the front section (10) and the rear section (12), **characterized in that** the impeller blades (2) are formed with opposite curvature in the front section (10) and the rear section (12) with respect to a shortest path between the bottom disc (4) and the cover disc (3), wherein the front section (10) is formed with a curvature toward the rotation axis (RA) and the rear section (12) is formed with a curvature away from the rotation axis (RA).

2. The fan wheel according to claim 1, **characterized in that** the impeller blades (2) are formed with an arc-shaped curvature.

3. The fan wheel according to any one of the preceding claims, **characterized in that** the front section (10) extends over at least 5%, in particular over 10-40% of the blade length.

4. The fan wheel according to any one of the preceding claims, **characterized in that** the rear section (12) extends over at least 5%, in particular over 10-40% of the blade length.

5. The fan wheel according to any one of the preceding claims, **characterized in that** the transition section (11) has a continuous course along the blade length.

6. The fan wheel according to any one of the preceding claims, **characterized in that** the bottom disc (4) has or forms a hub (9) of the fan wheel (1), which forms an interface to a motor and on which the impeller blades (2) are fastened or formed.

7. The fan wheel according to any one of the preceding claims, **characterized in that** the cover disc (3) at least partially, in particular completely, covers axial blade front edges of the impeller blades (2).

8. The fan wheel according to any one of the preceding claims, **characterized in that** the impeller blades (2) end on the bottom disc (4) at a distance (R) radially inward with respect to an outer radius of the bottom disc (4), which distance determines at least 5% of a total diameter (D) of the bottom disc, in particular 5-25% and preferably 10-15%, so that R/D > 0.05, in particular 0.05 ≤ R/D ≤ 0.25 and preferably 0.10 ≤ R/D ≤ 0.15.

9. The fan wheel according to any one of the preceding claims, **characterized in that** the bottom disc (4) on its radial outer margin section (22) has an elliptical cross section, so that its radial outer margin extends parallel or substantially parallel to the rotation axis (RA).

10. The fan wheel according to any one of the preceding claims, **characterized in that** the cover disc (3) comprises a radially internal section (21) which has an axial extent parallel or substantially parallel to the rotation axis (RA).

11. The fan wheel according to any one of the preceding claims, **characterized in that** the cover disc (3), when viewed in a lateral cross section, has a curved course, and, on its radial outer margin section (23), it determines an axial change in direction.

12. The fan wheel according to any one of the preceding claims, **characterized in that** the impeller blades (2) extend from the blade leading edge (5) to the blade trailing edge (6) in each case radially outward and around the rotation axis (RA).

13. The fan wheel according to any one of the preceding claims, formed as a single-piece radial impeller or diagonal impeller.

## Revendications

1. Roue de ventilateur (1), comprenant un disque de fond (4), un disque de recouvrement (3) et des pales de roue (2) disposées autour d'un axe de rotation (RA) de la roue de ventilateur et qui s'étendent respectivement sur une longueur de pale d'un bord d'attaque de pale (5) à un bord de fuite de pale (4), dans laquelle les pales de roue (2) sont divisées en une partie avant (10) qui s'étend en partant du bord d'attaque de pale (5) en direction du bord de fuite de pale (6), en une partie arrière (12) qui s'étend en partant du bord de fuite de pale (6) en direction du bord d'attaque de pale (5), et en une partie de transition (11) qui constitue une transition entre la partie avant (10) et la partie arrière (12), et dans laquelle les pales de roue (2) sont réalisées avec une courbure opposée sur le tracé du disque de fond (4) au disque de recouvrement (3) dans la partie avant (10) et la partie arrière (12),
**caractérisée en ce que** les pales de roue (2) sont réalisées avec une courbure opposée dans la partie avant (10) et la partie arrière (12) par rapport à un raccordement le plus court entre le disque de fond (4) et le disque de recouvrement (3), et **en ce que** la partie avant (10) est réalisée de manière courbée vers l'axe de rotation (RA), et la partie arrière (12) est réalisée de manière courbée en s'éloignant de l'axe de rotation (RA).

2. Roue de ventilateur selon la revendication 1, **caractérisée en ce que** les pales de roue (2) sont réalisées de manière courbée en arc.

3. Roue de ventilateur selon l'une quelconque des revendications précédentes, **caractérisée en ce que** la partie avant (10) s'étend sur au moins 5 %, en particulier sur 10 à 40 %, de la longueur de pale.

4. Roue de ventilateur selon l'une quelconque des revendications précédentes, **caractérisée en ce que** la partie arrière (12) s'étend sur au moins 5 %, en particulier sur 10 à 40 %, de la longueur de pale.

5. Roue de ventilateur selon l'une quelconque des revendications précédentes, **caractérisée en ce que** la partie de transition (11) présente un tracé constant le long de la longueur de pale.

6. Roue de ventilateur selon l'une quelconque des revendications précédentes, **caractérisée en ce que** le disque de fond (4) présente ou réalise un moyeu (9) de la roue de ventilateur (1) qui constitue une interface avec un moteur et sur lequel les pales de roue (2) sont fixées ou réalisées.

7. Roue de ventilateur selon l'une quelconque des revendications précédentes, **caractérisée en ce que** le disque de recouvrement (3) recouvre par endroits, en particulier complètement, des bords frontaux de pale axiaux des pales de roue (2).

8. Roue de ventilateur selon l'une quelconque des revendications précédentes, **caractérisée en ce que** les pales de roue (2) se terminent par rapport à un rayon extérieur du disque de fond (4) radialement vers l'intérieur à une distance (R) au niveau du disque de fond (4) qui détermine au moins 5 % d'un diamètre total (D) du disque fond, en particulier de 5 à 25 %, et de préférence de 10 à 15 %, de sorte que R/D > 0,05, en particulier 0,05 ≤ R/D ≤ 0,25, et de préférence 0,10 ≤ R/D ≤ 0,15.

9. Roue de ventilateur selon l'une quelconque des revendications précédentes, **caractérisée en ce que** le disque de fond (4) présente au niveau de sa partie radiale de bord extérieur (22) une section transversale elliptique de sorte que son bord extérieur radial s'étend en parallèle ou substantiellement en parallèle à l'axe de rotation (RA).

10. Roue de ventilateur selon l'une quelconque des revendications précédentes, **caractérisée en ce que** le disque de recouvrement (3) présente une partie (21) située radialement à l'intérieur qui présente une étendue axiale parallèle ou substantiellement parallèle à l'axe de rotation (RA).

11. Roue de ventilateur selon l'une quelconque des revendications précédentes, **caractérisée en ce que** le disque de recouvrement (3), vu en section transversale latérale, présente un tracé courbe, et détermine au niveau de sa partie radiale de bord extérieur (23) un changement de sens axial.

12. Roue de ventilateur selon l'une quelconque des revendications précédentes, **caractérisée en ce que** les pales de roue (2) s'étendent du bord d'attaque de pale (5) au bord de fuite de pale (6) respectivement radialement vers l'extérieur et autour de l'axe de rotation (RA).

13. Roue de ventilateur selon l'une quelconque des revendications précédentes, réalisée sous la forme d'une roue radiale ou d'une roue diagonale d'une seule pièce.
